# EUROPÄISCHE PATENTSCHRIFT

(11) **EP 0 418 476 B1**
(45) Veröffentlichungstag und Bekanntmachung des Hinweises auf die Patenterteilung: **22.09.1993**
(21) Anmeldenummer: 90110856.3
(22) Anmeldetag: 08.06.1990
(51) Int. Cl.: B05C 11/04

(54) **Vorrichtung zum Beschichten einer um eine Gegenwalze geführten Materialbahn**
Apparatus for coating a webmaterial moving around a counter roll
Dispositif d'enduction d'un matériau en bande passant le long d'un contre-rouleau

(30) Priorität: 18.08.1989 DE 3927329
(43) Veröffentlichungstag der Anmeldung: 27.03.1991
(73) Patentinhaber: JAGENBERG Aktiengesellschaft, D-40476 Düsseldorf (DE)
(72) Erfinder: Most, Egbert, Dr.-Ing., D-4000 Düsseldorf 13 (DE); Knop, Reinhard, D-4630 Bochum 6 (DE); Meyer, Runald, D-4156 Willich 1 (DE)
(74) Vertreter: Thul, Hermann, Dipl.-Phys.

(56) Entgegenhaltungen:
- EP-A- 0 307 618
- FR-A- 2 623 743
- US-A- 3 783 781

## Beschreibung

Die Erfindung betrifft eine Vorrichtung zum Beschichten einer um eine Gegenwalze geführten Materialbahn, insbesondere einer Papier- oder Kartonbahn, gemäß dem Oberbegriff des Patentanspruchs 1.

Die bekannten Beschichtungsvorrichtungen weisen ein Auftragwerk (Walzen- oder Düsenauftragwerk) auf, mit dem das Beschichtungsmaterial, z. B. Streichfarbe, im Überschuß auf die Bahn aufgebracht wird. Ein im Anschluß an das Auftragswerk angeordnetes Dosiersystem mit einem Schabermesser als Dosierelement dosiert die Streichfarbe auf das gewünschte Strichgewicht, dessen Einstellung über den Anpreßdruck des Schabermessers an die Gegenwalze erfolgt.

Beim Streichen von Papier- oder Kartonbahnen treten produktionsbedingte Schwankungen im Querprofil der Bahnen auf, die es erforderlich machen, den Anpreßdruck des Schabermessers über die Arbeitsbreite lokal unterschiedlich einzustellen, um einen gleichmäßigen Strich zu erhalten. Dazu kann in der Vorrichtung nach der DE-C-28 25 907 eine in Grenzen biegsame, am Schabermesser anliegende Abstützleiste über Zug- und Druckschrauben entlang der Unterstützungslinie einjustiert werden, je nachdem, ob das Strichgewicht an den entsprechenden Stellen zu hoch oder zu niedrig ist. Eine automatische Regelung der lokalen Verteilung des Anpreßdrucks des Schabermessers, und damit des Strichgewichts, während des Streichens ist nicht möglich.

Die EP-A-0 307 618 beschreibt eine gattungsgemäße Beschichtungsvorrichtung, bei der das elastische Schabermesser von einer Abstützleiste abgestützt wird und unterhalb der Abstützleiste Verstellelemente unabhängig voneinander auf einzelne Bereiche des Schabermessers einwirken. Als Verstellelemente werden Spindelhubwerke, alternativ pneumatisch oder hydraulisch betätigte Verstellelemente oder thermische Ausdehnungselemente, und unabhängig mit Druck beaufschlagbare Druckkammern verwendet, mit denen der Anpreßdruck des Schabermessers während des Betriebs lokal unterschiedlich automatisch eingestellt werden kann.

Der Erfindung liegt die Aufgabe zugrunde, eine gattungsgemäße Vorrichtung zu schaffen, bei der die Verstellelemente in der Lage sind, sehr schnell auf Strichgewichtsänderungen zu reagieren, eine sehr feinfühlige Beeinflussung des Strichgewichts ermöglichen und gegen Verschmutzung abgekapselt für eine Regelung mit hoher Auflösung dicht nebeneinander angeordnet werden können.

Diese Aufgabe wird mit den Merkmalen des Anspruchs 1 gelöst.

Piezo-Translatoren haben eine hohe Auflösung der Stellwege im Nanometer-Bereich und können aufgrund ihrer schlanken Bauweise gegen Verschmutzung eingekapselt dicht nebeneinander angeordnet werden.

Als weitere Vorteile treten hinzu, daß eine reproduzierbare Einstellung des Anpreßdrucks nach Produktionsunterbrechungen möglich ist und ein Verschleiß der Schabermesserspitze während der Produktion kompensiert werden kann.

Die Unteransprüche enthalten bevorzugte Ausgestaltungen der Erfindung.

Während Patentanspruch 2 eine besonders vorteilhafte Ausgestaltung zur Übertragung eines lokal unterschiedlichen Anpreßdrucks an das Schabermesser enthält, wird bei der Ausgestaltung nach Anspruch 3 eine Strichgewichtsregelung im größeren Umfang ermöglicht.

Bei der bevorzugten Ausgestaltung nach Anspruch 4 ist die Übersetzung optimal auf die vom Piezotranslator aufbringbaren Kräfte und die Gegenkräfte beim Verbiegen des Schabermessers für einen möglichst großen Verstellweg abgestimmt.

Bei der Ausgestaltung nach Anspruch 5 lassen sich zu geringe Zugkräfte des Piezotranslators durch die Feder auf das erforderliche Maß verstärken. Das Merkmal des Anspruchs 6 ermöglicht eine optimale Einstellung der Gegenkraft der Feder, da diese gleichfalls die Andrückkraft des Piezotranslators verringert.

Die verschiebbare Lagerung der Piezotranslatoren nach Anspruch 7 ermöglicht eine Grobeinstellung vor Beginn des Beschichtungsvorgangs, die über den maximalen Verstellweg der Piezotranslatoren hinwegreicht.

Die Zeichnung dient zur Erläuterung der Erfindung anhand eines vereinfacht dargestellten Ausführungsbeispiels.
- Fig. 1: zeigt eine erfindungsgemäße Vorrichtung in perspektivischer Darstellung quer zur Bahn,
- Fig. 2: zeigt eine Seitenansicht und
- Fig. 3: eine Draufsicht eines Verstellelementes.

Die mit einer im Überschuß aufgetragenen Schicht 1 versehene Materialbahn 2, eine Papier- oder Kartonbahn, wird im Bereich des Dosiersystems um eine Gegenwalze 3 geführt. Das Dosiersystem enthält einen Schaberbalken 4, in dem ein in Richtung zur Gegenwalze 3 verschiebbarer Klemmbalken 5 gelagert ist. Im Klemmbalken 5 ist das Dosierelement - ein elastisches Schabermesser 6 - an seinem Fuß eingespannt.

Unterhalb der an der Gegenwalze 3 anliegenden Schabermesserspitze greift eine Abstützleiste 7 an dem Schabermesser 6 an, die am Schaberbalken 4 zur Einstellung des Anpreßdruckes in etwa parallel zur Bewegungsrichtung des Klemmbalkens 5 verschiebbar gelagert ist. Die sich über die Arbeitsbreite erstreckende Abstützleiste 7 ist an der der Abstützlinie entgegengesetzten Seite in regelmäßigen Abständen geschlitzt, oder auf sonstige Weise nachgiebig ausgebildet, und daher in Grenzen biegsam, um die Einstellung eines lokal unterschiedlichen Anpreßdrucks über die Breite des Schabermessers 6 zu ermöglichen. Die Lagerung der Abstützleiste 7 am Schaberbalken 4 erfolgt über an der Rückseite in regelmäßigen Abständen - bevorzugt etwa alle 75 mm - befestigte, axial verschiebbare Bolzen 8, an denen jeweils ein Verstellmechanismus angreift, von dem in den Fig. 2 und 3 eine bevorzugte Ausgestaltung näher beschrieben ist:

Die sich radial von der Gegenwalze 3 erstreckenden Bolzen 8 sind mit Abstand von der Abstützleiste 7 in einer sich über die Arbeitsbreite erstreckenden Leiste 9 gelagert, wobei auf das überstehende Ende eine von der Gegenwalze 3 wegdrückende Feder 10 aufgezogen ist, deren Federkraft mit einer Schraube 11 einstellbar ist. Zwischen der Leiste 9 und der Abstützleiste 7 ist am Bolzen 8 das Ende eines zur Abstützleiste 7 im wesentlichen parallelen Hebels 12 angelenkt, dessen anderes Ende auf dem Schaberbalken 4 um den Punkt 13 drehbar befestigt ist. Am Hebel 12, im Bereich zwischen Drehpunkt 13 und der Befestigung des Bolzens 8, ist ein zu diesem im wesentlichen paralleler weiterer Bolzen 14 zur Übertragung der Druckkräfte befestigt, der ebenfalls durch die Leiste 9 hindurch verschiebbar angeordnet ist. Die Befestigungspunkte der Bolzen 8 und 14 am Hebel 12 sind so gewählt, daß ein Übersetzungsverhältnis der Bewegung des Bolzens 8 zur Bewegung des Bolzens 14 zwischen 1/1 und 10/1, bevorzugt ca. 4/1, vorliegt. Das aus der Leiste 9 herausragende Ende des Bolzens 14 ist über ein Gelenk 15 mit einem sich von der Gegenwalze 3 weg erstreckenden Piezotranslator 16 koaxial verbunden, der an seinem anderen Ende auf dem Schaberbalken 4 verschiebbar befestigt ist. An diesem Ende ist über ein Gelenk 17 ein Gleitsegment 18 angeschlossen, das auf dem Schaberbalken 4 verschiebbar aufliegt und von einer Stellschraube 19 über ein Differenzgewinde 20 in Richtung zur Gegenwalze 3 und von dieser weg positioniert werden kann.

Alternativ zu dem vorstehend beschriebenen Hebelmechanismus können auch druckmittelbetriebene Übersetzungselemente eingesetzt werden; insbesondere läßt sich das gewünschte Übersetzungsverhältnis vorteilhaft mit hydraulisch arbeitenden Elementen realisieren.

Im vorliegenden Ausführungsbeispiel wird die Stellschraube 19 manuell betätigt, ebenso kann ein motorischer Antrieb angeschlossen sein.

Jeder Piezotranslator 16 ist mit einer weiter nicht dargestellten Spannungsversorgung 16.1 verbunden, deren Ausgänge in Abhängigkeit von dem im zugehörigen Bereich gemessenen Strichgewicht von einer Regeleinrichtung geregelt werden.

Zu Beginn des Beschichtungsvorgangs erfolgt eine Grundeinstellung des Anpreßdrucks der Abstützleiste 7 an den Stellschrauben 19 für die jeweiligen Bereiche: Ein Drehen an den Stellschrauben 19 bewirkt eine Verschiebung des Gleitsegments 18, des Piezotranslators 16 und des Bolzens 18, die über den Hebel 12 und den Bolzen 8 eine vom Übersetzungsverhältnis abhängige Verschiebung der Abstützleiste 7 ergibt. Die Grundeinstellung ist so gewählt, daß die Hälfte der maximalen Spannung an den Piezotranslatoren 16 (im vorliegenden Beispiel: U ₘₐₓ = 800 V) anliegt und die Feder 10 soweit zusammengedrückt ist, daß die Federkraft ausreicht, um die Abstützleiste 7 bei Verminderung der Spannung von der Gegenwalze 3 wegzuziehen. Dies ist erforderlich, da die Piezotranslatoren 16 in der handelsüblichen Bauform mit lediglich geringer Vorspannung nicht in der Lage sind, ausreichende Zugkräfte aufzubringen.

Die Feineinstellung des Querprofils während der Beschichtung erfolgt über die Piezotranslatoren 16 für den jeweiligen Bereich. Dazu wird die Strichgewichtsverteilung über die Arbeitsbreite ermittelt; bei Abweichungen von einer gleichmäßigen Verteilung wird die am entsprechenden Piezotranslator 16 anliegende Spannung verändert, was eine Ausdehnung oder Kontraktion des Piezotranslators 16 in axialer Richtung bewirkt. Die Längenveränderung des Piezotranslators 16 wird von dem Hebel 12 entsprechend dem Übersetzungsverhältnis vergrößert an den Bolzen 8 übertragen, der die elastische Abstützleiste 7 in dem jeweiligen Bereich zur Gegenwalze 3 hin oder davon weg bewegt. Bei einer Kontraktion der Piezotranslatoren 16 wird die erforderliche Zugkraft an der Abstützleiste 7 von der Feder 10 aufgebracht. Ein Ansteigen bzw. Absinken des Anpreßdrucks des Schabermessers 6 bewirkt die gewünschte Verminderung bzw. Erhöhung des Strichgewichts im jeweiligen Bereich.

## Patentansprüche

1. Vorrichtung zum Beschichten einer um eine Gegenwalze (3) geführten Materialbahn (2), mit einem an die Gegenwalze (3) anpreßbaren Schabermesser (6) und mit Verstellelementen zur Beeinflussung des Anpreßdrucks, die über die Messerbreite angeordnet auf einzelne Bereiche des Schabermessers (6) einwirken, **dadurch gekennzeichnet**, daß als Verstellelemente Piezotranslatoren (16) eingesetzt sind.

2. Vorrichtung nach Anspruch 2, **dadurch gekennzeichnet**, daß die Piezotranslatoren (16) einzeln ansteuerbar auf eine biegsame Abstützleiste (7) einwirken, die unterhalb der Schabermesserspitze am Schabermesser (6) anliegt.

3. Vorrichtung nach Anspruch 1 oder 2, **dadurch gekennzeichnet**, daß die Piezotranslatoren (16) indirekt über Übersetzungselemente, insbesondere einem Hebelmechanismus (8, 12 - 14) oder mit einem Druckmittel betriebene Elemente, mit einem Wegübersetzungsverhältnis größer als 1 auf das Schabermesser (6) einwirken.

4. Vorrichtung nach Anspruch 3, **dadurch gekennzeichnet**, daß das Verhältnis der Längenänderung des Piezotranslators (16) zum Verstellweg des Schabermessers (6) an dessen Angriffspunkt weniger als 10 : 1, bevorzugt ca. 4 : 1 beträgt.

5. Vorrichtung nach einem der Ansprüche 1 bis 4, **gekennzeichnet durch** eine Feder (10), die dem Anpressen des Schabermessers (6) an die Gegenwalze (3) mit dem Piezotranslator (16) entgegenwirkt.

6. Vorrichtung nach Anspruch 5, **gekennzeichnet durch** Mittel (11) zum Einstellen der Gegenkraft der Feder (10).

7. Vorrichtung nach einem der Ansprüche 1 bis 6, **dadurch gekennzeichnet**, daß die Piezotranslatoren (16) zur Einstellung einer Grundposition des Schabermessers (6) in Richtung zur Gegenwalze (3) verschiebbar gelagert sind.

## Claims

1. Device for coating a material strip (2) guided around a counter-roller (3), having a doctor blade (6) which can be pressed against the counter-roller (3) and having adjusting elements for influencing the contact pressure, which adjusting elements, disposed across the width of the blade, act upon individual regions of the doctor blade (6), characterised in that, as adjusting elements, piezotranslators (16) are used.

2. Device according to Claim 1, characterised in that the piezotranslators (16) act, in an individually controllable manner, upon a flexible supporting strip (7), which bears beneath the doctor blade tip against the doctor blade (6).

3. Device according to Claim 1 or 2, characterised in that the piezotranslators (16) act upon the doctor blade (6) indirectly via translation elements, in particular via a lever mechanism (8, 12-14) or via elements driven by a pressure medium, having a path-translation ratio greater than 1.

4. Device according to Claim 3, characterised in that the ratio of the length alteration of the piezotranslator (16) to the path of adjustment of the doctor blade (6) at its point of application is less than 10:1, preferably about 4:1.

5. Device according to one of Claims 1 to 4, characterised by a spring (10) which counteracts the contact pressure of the doctor blade (6) against the counter-roller (3) by means of the piezotranslator (16).

6. Device according to Claim 5, characterised by means (11) for adjusting the counter-force of the spring (10).

7. Device according to one of Claims 1 to 6, characterised in that the piezotranslators (16) are mounted, in order to set a basic position of the doctor blade (6), displaceably in the direction of the counter-roller (3).

## Revendications

1. Dispositif d'enduction d'une bande de matériau (2) entraînée autour d'un rouleau conjugué (3), avec une lame de racloir (6) pouvant être appliquée contre le rouleau conjugué (3) et avec des éléments de réglage influençant la pression de contact, qui, disposés sur la largeur de la lame, agissent sur des domaines individuels de la lame de racloir (6), caractérisé en ce que l'on utilise des éléments de translation piézo-électriques (16) en tant qu'éléments de réglage.

2. Dispositif selon la revendication 2, caractérisé en ce que les éléments de translation piézo-électriques (16), contrôlables individuellement, agissent sur une nervure d'appui flexible (7), qui se trouve en-dessous de l'arête de la lame de racloir en appui contre la lame de racloir (6).

3. Dispositif selon la revendication 1 ou 2, caractérisé en ce que les éléments de translation piézo-électriques (16) agissent indirectement sur la lame de racloir (6) par l'intermédiaire d'éléments de transmission, en particulier un mécanisme de levier (8, 12 - 14), ou d'éléments actionnés par un moyen de pression, avec un rapport de transmission de déplacement supérieur à 1.

4. Dispositif selon la revendication 3, caractérisé en ce que le rapport de la variation de longueur de l'élément de translation piézo-électrique (16) sur la distance de réglage de la lame de racloir (6) en son point d'attaque est inférieur à 10 : 1, de préférence à environ 4 : 1.

5. Dispositif selon l'une quelconque des revendications 1 à 4, caractérisé par un ressort (10), qui agit, avec l'élément de translation piézo-électrique (16), à l'encontre de la force de pression de la lame de racloir (6) sur le rouleau conjugué (3).

6. Dispositif selon la revendication 5, caractérisé par des moyens (11) pour ajuster la force de réaction du ressort (10).

7. Dispositif selon l'une quelconque des revendications 1 à 6, caractérisé en ce que les éléments de translation piézo-électriques (16) sont montés de manière à pouvoir être déplacés en direction du rouleau conjugué (3) pour l'ajustage d'une position de base de la lame de racloir (6).
